# NEUE EUROPÄISCHE PATENTSCHRIFT

(11) **EP 3 500 410 B2**
(45) Veröffentlichungstag und Bekanntmachung des Hinweises auf die Entscheidung über den Einspruch: **22.10.2025**
(45) Hinweis auf die Patenterteilung: 14.09.2022
(21) Anmeldenummer: 17743338.0
(22) Anmeldetag: 26.07.2017
(51) Int. Cl.: B26D 5/00, B26D 7/30, B26D 5/20

(54) **VERFAHREN ZUM AUFSCHNEIDEN VON GEWICHTSGENAUEN PORTIONEN**
METHOD FOR SLICING FOODSTUFF INTO PORTIONS OF PRECISE WEIGHT
PROCÉDÉ DE DÉCOUPE DE PORTIONS DE POIDS EXACT

(30) Priorität: 18.08.2016 DE 102016215551
(43) Veröffentlichungstag der Anmeldung: 26.06.2019
(73) Patentinhaber: GEA Food Solutions Germany GmbH, 35216 Biedenkopf-Wallau (DE)
(72) Erfinder: HÖRBERG, Winfried, 87634 Obergünzburg (DE)
(74) Vertreter: Kutzenberger Wolff & Partner
(86) Internationale Anmeldenummer: PCT/EP2017/068851
(87) Internationale Veröffentlichungsnummer: WO 2018/033352

(56) Entgegenhaltungen:
- EP-A1- 0 127 463
- WO-A2-2010/112239
- DE-A1- 102009 016 096
- DE-A1- 102014 112 800
- DE-A1- 102015 221 907
- GB-A- 2 099 609
- US-A1- 2013 133 490

## Beschreibung

Die vorliegende Erfindung betrifft ein Verfahren zum Aufschneiden eines Lebensmittelriegels in Portionen gemäß dem Oberbegriff des Anspruchs 1, wie z.B. aus der EP 0 127 463 A1 bekannt.

Lebensmittelriegel, beispielsweise Wurst-, Käse- und/oder Schinkenriegel müssen für den Verkauf oftmals in Portionen aufgeschnitten werden, die aus mindestens einer, vorzugsweise mehreren Lebensmittelscheiben bestehen. Dieses Aufschneiden erfolgt in der Regel auf sogenannten Slicern, bei denen der jeweilige Lebensmittelriegel auf einer Auflage aufliegt, die ihn kontinuierlich oder intermittierend in Richtung eines Schneidmessers transportiert, das von dem vorderen Ende des Lebensmittelriegels Lebensmittelscheiben abtrennt. Die Dicke der jeweiligen Scheibe wird vorzugsweise durch die Geschwindigkeit des Vorschubs in Relation zu der Drehzahl des Schneidmessers bestimmt. Die abgeschnittene(n) Scheibe(n) wird/werden portionsweise abtransportiert, wobei das Gewicht der Verpackungen der Fertigverpackungsverordnung entsprechen muss. Dadurch müssen die Packungen, insbesondere im Mittel, mit einem höheren Gewicht als dem angegebenen Mindestgewicht ausgestattet sein. Dieses Zusatzgewicht ist dem Fachmann beispielsweise als "give away" bekannt und ist unerwünscht oder möglichst minimal zu halten, weil es die Rentabilität der Lebensmittelproduktion einschränkt. Ein weiteres Problem an Verfahren gemäß dem Stand der Technik sind eine Vielzahl von unvollständig aufgeschnittenen Portionen, d.h. Portionen, die ein vorgegebenes Nenngewicht und/oder eine vorgegebene Scheibenzahl nicht erreichen.

Es war deshalb die Aufgabe der vorliegenden Erfindung, ein Verfahren und eine Vorrichtung zur Verfügung zu stellen, bei dem/der dieser "give away" pro Portion möglichst gering ist und/oder bei dem/der möglichst wenige unvollständige Portionen entstehen.

Gelöst wird die Aufgabe mit einem Verfahren zum Aufschneiden eines Lebensmittelriegels in Portionen mit einem vorgegebenen Nenngewicht gemäß Patentanspruch 1.

Die vorliegende Erfindung betrifft ein Verfahren zum Aufschneiden von einem Lebensmittelriegel in Portionen, die jeweils mindestens ein gewisses Nenngewicht, beispielsweise 100 Gramm aufweisen. Der Lebensmittelriegel weist vorzugsweise einen konstanten Querschnitt auf. Vorzugsweise handelt es sich bei dem Lebensmittel um eine Wurst oder einen Käse mit einem im Wesentlichen konstanten Kaliber. Bei dem erfindungsgemäßen Verfahren werden zunächst einmal das Gewicht und die Länge des Lebensmittelriegels ermittelt. Dafür kann der Lebensmittelriegel beispielsweise gewogen werden oder das Gewicht wird einer Datenbank entnommen. Die Ermittlung der Länge erfolgt während des Transports des Lebensmittelriegels zur Aufschneidevorrichtung hin mit einer Lichtschranke. Ferner werden die Länge des Anschnitts, der vor der Erstellung von Portionen abgeschnitten und entsorgt oder anderweitig verwendet wird, und die Länge des Endstücks, das in der Regel von einem Greifer durchdrungen wird, festgelegt. Aus diesen Daten wird die für die Portionierung zur Verfügung stehende Länge des Lebensmittelriegels ermittelt und daraus die abzuschneidende Länge jeder Portion ermittelt, die vorzugsweise alle dieselbe Länge aufweisen. Diese Länge wird dann in eine vorgebebene Anzahl an Scheiben zerteilt und/oder die minimale und maximale Scheibendicke wird vorgegeben und daraus ergibt sich die Anzahl der Portionen. Bei dem erfindungsgemäßen Verfahren wird die lokale Kontur des Lebensmittelriegels vorzugsweise nicht ermittelt.

Es besteht auch die Möglichkeit, dass die Regelung nicht über die Scheibendicke sondern über die Anzahl der Scheiben erfolgt.

Gemäß einer bevorzugten Ausführungsform wird die Länge und das Gewicht des Anschnitts und des Reststücks aufgrund von Erfahrungswerten ermittelt. Hierbei werden insbesondere historische Werte zugrunde gelegt. Bei dieser bevorzugten Ausführungsform der vorliegenden Erfindung erfolgt die Festlegung der Länge und des Gewichts des Anschnitts und des Endstücks nicht aufgrund einer Messung des jeweils aufzuschneidenden Lebensmittelriegels, sondern aufgrund einer Analyse von insbesondere historischen Daten oder Daten, die aus einem vorgelagerten Produktionsprozess stammen.

Bei der Berechnung der Länge der jeweiligen Portion wird vorzugsweise der beim Aufschneiden entstehende Schneidstaub berücksichtigt.

Gemäß einer weiteren bevorzugten Ausführungsform wird die durchschnittliche Querschnittsfläche des Lebensmittelriegels ermittelt.

Weiterhin bevorzugt wird eine Dimension der Stirnfläche der Scheiben mit einem Mittel ermittelt, beispielsweise berechnet. Es kann aber auch ein Mittel, beispielsweise eine Kamera vorhanden sein, das/die mindestens eine Dimension der Stirnfläche mindestens einer Scheibe des aufzuschneidenden Lebensmittelriegels ermittelt. Eine weitere Dimension kann beispielsweise daraus errechnet werden. Das Ergebnis der Dimensionsermittlung kann in die Festlegung der portionsweise abzuschneidenden Länge einfließen.

Gemäß einer bevorzugten Ausführungsform der vorliegenden Erfindung wird mindestens eine Portion eines aufgeschnittenen Lebensmittelriegels und/oder mindestens eine Portion einer bestimmten Charge gewogen und das Ergebnis fließt in die Berechnung der Länge der durchschnittlich aufzuschneidenden Portion ein, indem die durchschnittlich abzutrennende Länge korrigiert wird.

Gemäß einer bevorzugten Ausführungsform des erfindungsgemäßen Verfahrens beträgt die Dicke der abgeschnitten Scheiben > 2 mm. Vorzugsweise beträgt die Dicke der Scheibe > 10 mm, besonders bevorzugt > 20 mm und ganz besonders bevorzugt > 25 mm. Dadurch können sich Endstücke ergeben, die eine Dicke aufweisen, die die festgelegte Dicke des Endstücks erheblich überschreiten. Dies wird umso gravierender jede größer die Nenndicke der Scheiben ist.

Gemäß einer bevorzugten Ausführungsform wird die Länge des Endstücks festgelegt und der Anteil der Dicke des Endstücks, um den die festgelegte Dicke überschritten wird, wird auf alle zu schneidenden Portionen verteilt.

Gemäß einer anderen bevorzugten Ausführungsform wird die Dicke des Endstücks festgelegt und der Anschnitt wird um den Anteil der Dicke des Endstücks, um den die festgelegte Dicke überschritten wird, verlängert.

Gemäß einer weiteren bevorzugten Ausführungsform wird die Dicke des Endstücks festgelegt und der Anteil der Dicke des Endstücks, um den die festgelegte Dicke überschritten wird, wird als kürzere Zusatzscheibe verwendet.

Im Folgenden wird die Erfindung anhand von den Figuren 1-2 erläutert. Diese Erläuterungen sind lediglich beispielhaft und schränken den allgemeinen Erfindungsgedanken nicht ein.
- **Figur 1**: zeigt eine Aufschneidevorrichtung, mit der das erfindungsgemäße Verfahren durchgeführt werden kann.
- **Figur 2**: zeigt einen aufzuschneidenden Lebensmittelriegel

**Figur 1** zeigt eine Aufschneidevorrichtung 5, mit der das erfindungsgemäße Verfahren durchgeführt werden kann. Die Aufschneidevorrichtung 5 weist ein Schneidmesser 11 auf, das ein Lebensmittelprodukt 2 in Lebensmittelscheiben 12 schneidet. Dazu wird jedes Lebensmittelprodukt 2 mit einem Fördermittel 4, hier zwei Förderbändern 4, kontinuierlich oder intermittierend in Richtung der Schneidebene des Messers 11 transportiert. Das untere Förderband 4 ist gleichzeitig eine Produktauflage. Das Schneidmesser 11 ist an einer sich drehenden Messeraufnahme 3 befestigt und wirkt mit einer Schneidkante schneidend zusammen, die beispielsweise am vorderen Ende einer Produktauflage 4 vorgesehen ist, und die gemeinsam die Schneidebene definieren. Zwischen dem Messer 11 und der Schneidkante ist ein sogenannter Schneidspalt vorhanden, der möglichst klein sein sollte, jedoch so groß sein muss, dass das Messer die Schneidkante nicht berührt. Dieser Spalt muss regelmäßig eingestellt werden. Dies kann durch eine Bewegung des Messers und/oder der Schneidkante erfolgen. Außerdem muss die Schneidkante parallel zu dem Messer ausgerichtet sein. Nach dem Abschneiden fallen die Lebensmittelscheiben in der Regel auf einen Ablagetisch 1, der mit Transportmitteln, beispielsweise einem Transportband oder Transportriemen, versehen ist, auf dem sie zu jeweils einer Portion 14, hier einem Stapel, konfiguriert werden. Die fertiggestellten Portionen 14 werden sodann aus dem Schneidmesserbereich abtransportiert und danach verpackt. Unter dem Transportmittel des Ablagetischs kann ein Unterlegeblech vorgesehen sein, das insbesondere eine zu große Längung des Transportmittels verhindert. Die Scheibenstärke ergibt sich aus der Vorschubstrecke des Lebensmittelproduktes zwischen zwei Schnitten. Bei konstanter Messerdrehgeschwindigkeit erfolgt die Regelung der Scheibenstärke über die Vorschubgeschwindigkeit des Lebensmittelproduktes. Die Aufschneidevorrichtung kann pro Vorschubtrasse einen Greifer aufweisen, der das rückwärtige Ende des Lebensmittelproduktes 2 vor oder während des Aufschneidens ergreift und dieses während des Aufschneidens, insbesondere gegen Ende des Aufschneidens, stabilisiert und das Endstück, das nicht aufgeschnitten werden kann, entsorgt. Jeder Greifer ist vorzugsweise an einem Greiferwagen (nicht dargestellt) vorgesehen, der die Greifer, insbesondere parallel zur Vorschubrichtung des Lebensmittelprodukts, vor- und zurückbewegt.

Vorzugsweise ist die Aufschneidevorrichtung mehrspurig vorgesehen, d. h. dass mehrere Lebensmittelprodukte 2 von einem Messer, insbesondere zumindest zeitweise gleichzeitig oder zumindest zeitweise sequentiell, aufgeschnitten werden. Dafür weist die Vorrichtung für jedes Lebensmittelprodukt eine eigene Spur auf, entlang derer es in Richtung des Messers 11 transportiert wird.

Bei dem erfindungsgemäßen Verfahren zum Aufschneiden von einem Lebensmittelriegel in Portionen wird zunächst einmal das Gewicht und die Länge des Lebensmittelriegels 2 ermittelt. Dafür kann der Lebensmittelriegel beispielsweise gewogen werden oder das Gewicht wird einer Datenbank oder einem Etikett entnommen und der Aufschneidevorrichtung zur Verfügung gestellt. Die Ermittlung der Länge 9 erfolgt während des Transports des Lebensmittelriegels zur Aufschneidevorrichtung hin mit einer Lichtschranke. Ferner werden die Länge und das Gewicht des Anschnitts 6, der vor der Erstellung von Portionen abgeschnitten und entsorgt oder anderweitig verwendet wird und die Länge und das Gewicht des Endstücks 7, das in der Regel von einem Greifer durchdrungen wird, festgelegt. Aus diesen Daten wird die für die Portionierung zur Verfügung stehende Länge 8 des Lebensmittelriegels ermittelt und daraus die abzuschneidende Länge jeder Portion 14 ermittelt, die vorzugsweise alle dieselbe Länge aufweisen. Diese Länge wird dann in eine vorgebebene Anzahl an Scheiben zerteilt und/oder die Mindestdicke einer Scheibe wird vorgegeben. Bei dem erfindungsgemäßen Verfahren wird die lokale Kontur des Lebensmittelriegels vorzugsweise nicht ermittelt. Mit den gemessenen und berechneten Daten wird der Aufschneidevorgang des jeweiligen Lebensmittelriegels gesteuert.

**Figur 2** zeigt einen Lebensmittelriegel 2 mit einem Anschnitt 6 und einem Endstück 7. Die verwertbare Länge 8 wird beispielsweise so in Portionen 14 aufgeteilt, dass möglichst viele Portionen mit dem gewünschten Nenngeweicht entstehen, ohne dass eine unvollständige Portion aufgeschnitten wird. Dafür können die resultierenden Portionen beispielsweise das Nenngewicht im Rahmen des gesetzlich Zulässigen unterschreiten oder das Nenngewicht einiger Portionen wird überschritten, aber es entsteht keine unvollständige Portion.

Gegebenenfalls ist ein Mittel 13 vorgesehen, beispielsweise eine Kamera, mit der mindestens eine Dimension der Querschnittsfläche der Stirnfläche des Lebensmittelriegels ermittelt werden kann. Diese Analyse kann für jede Scheibe, für eine oder mehrere Scheiben pro Portion oder für eine oder mehrere Scheiben pro Lebensmittelriegel erfolgen. Die Analyse kann in die Berechnung der abzutrennenden Länge pro Portion einfließen.

### Bezugszeichenliste:

- 1: Ablagetisch
- 2: Lebensmittelprodukt
- 3: Messeraufnahme
- 4: Auflagefläche, Produktauflage, Förderband
- 5: Aufschneidevorrichtung
- 6: Anschnitt
- 7: Endstück
- 8: verfügbare Länge des Lebensmittelriegels
- 9: Gesamtlänge des Lebensmittelriegels
- 10: Länge jeder Portion
- 11: Messer, Schneidmesser, Kreismesser, Sichelmesser
- 12: Lebensmittelscheiben
- 13: Mittel, Kameramittel
- 14: Portion, Lebensmittelportion, bestehend aus mehreren Scheiben

## Patentansprüche

1. Verfahren zum Aufschneiden eines Lebensmittelriegels (2) in aus mehreren Scheiben bestehende Portionen (14) mit einem vorgegebene Nenngewicht, wobei die Länge und das Gewicht des Lebensmittelriegels festgestellt wird, wobei das Feststellen der Länge während eines Transports des Lebensmittelriegels (2) zu einer Aufschneidevorrichtung hin mit einer Lichtschranke erfolgt,
**dadurch gekennzeichnet dass**
- die Länge und das Gewicht des Anschnitts (6) und des Endstücks (7) festgelegt wird und
- daraus die verfügbare Länge (8) und die durchschnittliche aufzuschneidende Länge (10) für jede Portion errechnet wird.

2. Verfahren nach Anspruch 1, **dadurch gekennzeichnet, dass** die Anzahl an Scheiben pro Portion vorgegeben wird.

3. Verfahren nach Anspruch 1, **dadurch gekennzeichnet, dass** die Scheibendicke vorgegeben wird.

4. Verfahren nach einem der voranstehenden Ansprüche, **dadurch gekennzeichnet, dass** die Länge und das Gewicht des Anschnitts und des Reststücks aufgrund von Erfahrungswerten ermittelt wird.

5. Verfahren nach einem der voranstehenden Ansprüche, **dadurch gekennzeichnet, dass** die durchschnittliche Querschnittsfläche des Lebensmittelriegels ermittelt wird.

6. Verfahren nach einem der voranstehenden Ansprüche, **dadurch gekennzeichnet, dass** mindestens eine Dimension der Fläche der Scheiben mit einem Mittel ermittelt wird.

7. Verfahren nach Anspruch 6, **dadurch gekennzeichnet, dass** das Ergebnis der Dimensionsermittlung in die Festlegung der portionsweise abzuschneidenden Länge einfließt.

8. Verfahren nach einem der voranstehenden Ansprüche, **dadurch gekennzeichnet, dass** die aufgeschnittene Portion gewogen und das Ergebnis in die Berechnung der Länge der durchschnittlich aufzuschneidenden Portion einfließt.

9. Verfahren nach einem der voranstehenden Ansprüche, **dadurch gekennzeichnet, dass** Scheiben mit einer Scheibendicke > 2 mm aufgeschnitten werden.

## Claims

1. Method for slicing a food block (2) into portions (14) consisting of several slices and having a predetermined nominal weight, wherein the length and the weight of the food block are determined, wherein the determination of the length is carried out during a transport of the food block (2) to a slicing device by means of a light barrier,
**characterized in that**
- the length and the weight of the first slice (6) and of the end piece (7) are determined, and
- the available length (8) and the average length (10) to be sliced for each portion are calculated therefrom.

2. Method according to Claim 1, **characterized in that** the number of slices per portion is predetermined.

3. Method according to Claim 1, **characterized in that** the slice thickness is predetermined.

4. Method according to one of the preceding claims, **characterized in that** the length and/or the weight of the food block and/or the length and/or the weight of the first slice and/or of the main piece are determined on the basis of empirical values.

5. Method according to one of the preceding claims, **characterized in that** the average cross-section area of the food block is determined.

6. Method according to one of the preceding claims, **characterized in that** at least one dimension of the surface of the slices is determined using a means.

7. Method according to Claim 6, **characterized in that** the result of the dimensional determination is input into the determination of the length to be sliced into portions.

8. Method according to one of the preceding claims, **characterized in that** the sliced portion is weighed and the result is input into the calculation of the length of the average portion to be sliced.

9. Method according to one of the preceding claims, **characterized in that** slices having a slice thickness > 2 mm are sliced.

## Revendications

1. Procédé permettant de découper un bâton de produit alimentaire (2) en portions (14) d'un poids nominal prédéfini et constituées de plusieurs tranches, dans lequel la longueur et le poids du bâton de produit alimentaire sont constatés, la détermination de la longueur s'effectuant pendant un transport du bâton de produit alimentaire (2) vers un dispositif de découpage avec une barrière lumineuse,
**caractérisé en ce que**
- la longueur et le poids de l'entame (6) et du bout (7) sont définis, et
- et la longueur disponible (8) et la longueur moyenne à découper (10) en sont calculées pour chaque portion.

2. Procédé selon la revendication 1, **caractérisé en ce que** le nombre de tranches par portion est prédéfini.

3. Procédé selon la revendication 1, **caractérisé en ce que** l'épaisseur de tranche est prédéfinie.

4. Procédé selon l'une quelconque des revendications précédentes, **caractérisé en ce que** la longueur et/ou le poids du bâton de produit alimentaire et/ou la longueur et/ou le poids de l'entame et/ou du morceau restant sont déterminés sur la base de valeurs empiriques.

5. Procédé selon l'une quelconque des revendications précédentes, **caractérisé en ce que** la superficie de la section moyenne du bâton de produit alimentaire est déterminée.

6. Procédé selon l'une quelconque des revendications précédentes, **caractérisé en ce qu'**au moins une dimension de la superficie des tranches est déterminée par un moyen.

7. Procédé selon la revendication 6, **caractérisé en ce que** le résultat de la détermination de dimension entre dans la définition de la longueur à découper par portion.

8. Procédé selon l'une quelconque des revendications précédentes, **caractérisé en ce que** la portion découpée est pesée et le résultat entre dans le calcul de la longueur de la portion à découper en moyenne.

9. Procédé selon l'une quelconque des revendications précédentes, **caractérisé en ce que** des tranches d'une épaisseur de tranche > 2 mm sont découpées.
